# FASCICULE DE BREVET EUROPEEN

(11) **EP 0 130 870 B1**
(45) Date de publication et mention de la délivrance du brevet: **01.04.1987**
(21) Numéro de dépôt: 84401197.3
(22) Date de dépôt: 13.06.1984
(51) Int. Cl.: B31B 45/00, B65D 59/06

(54) **Procédé de fabrication d'un corps creux en carton, de diamètre moyen décroissant, corps creux ainsi obtenu et son utilisation**
Verfahren zum Anfertigen eines hohlen Körpers aus Pappe mit abnehmendem mittlerem Durchmesser, so hergestellter hohler Körper und seine Verwendung
Method of making a hollow cardboard body with decreasing middle diameter, hollow body so obtained and its use

(30) Priorité: 15.06.1983 FR 8309913
(43) Date de publication de la demande: 09.01.1985
(73) Titulaire: LHOMME SA, F-89140 Pont sur Yonne (FR)
(72) Inventeur: Languillat, Jean-Paul, Thorigny sur Oreuse (FR); Morel, Jean-Michel, F-89100 Sens (FR); Queyrat, Jacques, F-89140 Pont Sur Yonne (FR)
(74) Mandataire: Chambon, Gérard

## Description

L'invention concerne un procédé de fabrication d'un corps creux en carton à base circulaire dont le diamètre moyen décroit progressivement à partir ou au voisinage de ladite base. L'invention concerne aussi un corps creux fabriqué selon le procédé ainsi qu'une utilisation dudit corps creux comme élément protecteur ou d'emballage.

Il est connu, notamment dans l'industrie automobile, de protéger temporairement certains organes ou pièces mécaniques destinés à être montés ultérieurement, tels que par exemple des articulations à rotule, cardan ou autres qui sont munies d'un soufflet, généralement en caoutchouc.

De tels organes sont en effet transportés et manipulés de manière importante avant le montage et présentent des risques de détériorations.

Les soufflets en caoutchouc ou matière plastique souple mentionnés ci-avant sont particulièrement vulnérables.

C'est pourquoi il est connu de protéger lesdits soufflets au moyen d'un protecteur formé de deux demi-coquilles en plastique qui sont fixées entre elles de manière amovible, par exemple par un moyen élastique.

Toutefois ces protecteurs présentent de nombreux inconvénients. Leur coût et aussi le fait qu'ils ne sont pas dégradables entraînent la nécessité de les recycler ce qui est particulièrement long et difficile. Il faut en effet les récupérer, rapparier les demi-coquilles entre elles et surtout les nettoyer car ils sont généralement couverts de graisse après utilisation.

En outre la mise en place et le retrait prennent un temps de main d'oeuvre non négligeable.

Pour éviter les inconvénients sus-mentionnés il était donc nécessaire de concevoir un nouveau produit dont la matière peut de préférence être facilement recyclable ou du moins dégradable et qui présente de bonnes qualités de protection et de maintien tout en permettant un stockage, un transport, une mise en place et un retrait faciles.

Il est connu de protéger certains organes tels que les extrémités ou des parties d'arbres au moyen de tubes en carton cylindriques. Toutefois, pour obtenir un bon calage sur des éléments de forme sensiblement tronconique, il aurait été nécessaire, à partir de tubes en carton cylindriques, d'imaginer des moyens de calage intérieur particulièrement difficiles à concevoir. En outre, l'encombrement d'un tube cylindrique sur une forme tronconique est génant et parfois même rédhibitoire, lorsque la pièce à protéger qui est mise en place avec son élément protecteur est disposée dans un espace réduit, ce qui est notamment le cas dans certaines transmissions articulées pour l'entraînement des roues d'un véhicule. Les tubes cylindriques sont de plus encombrants à stocker, à transporter et à manipuler.

Il est connu, par le brevet FR 1 245 145, de réaliser des capuchons à partir d'une ébauche tronconique, en formant un série de plis sur une petite partie de l'extrémité rétrécie de ladite ébauche, qui sont destinés à se recouvrir par une opération ultérieure pour former un fond plat.

Il est bien sûr connu, notamment par ce brevet, de réaliser un corps creux de forme générale tronconique par enroulage d'une feuille sur un mandrin de même forme. Toutefois, la fabrication de corps tronconiques de cette façon est longue et difficile, tandis que la protection qu'assurerait un tel produit à surface lisse est insuffisante.

C'est pourquoi l'invention propose un produit simple à fabriquer, sous forme d'un corps creux en carton, c'est-à-dire en matière dégradable ou facilement recyclable, qui offre en outre les autres avantages mentionnés ci-avant (qualités de protection, de maintien, etc.).

Le procédé de fabrication d'un corps creux selon l'invention, à partir d'une ébauche creuse à base circulaire et ouverte à ses deux extrémités, sur laquelle on forme ultérieurement une série de plis, sensiblement convergents vers un point de l'axe longitudinal dudit corps et dont la profondeur est croissante dans la direction de convergence (connu par le brevet FR 1 245 145), est caractérisé en ce que l'ébauche utilisé est un tube cylindrique en carton, et que la série de plis est formée par rapprochement mutuel d'une part, d'un élément plisseur mâle destiné à venir s'introduire par un extrémité dans ladite ébauche et, d'autre part, d'un élément femelle destiné à venir entourer ladite ébauche à partir de son autre extrémité de manière telle que les plis ainsi formés s'étendent à partir ou au voisinage de l'une de ses extrémités, jusqu'à son autre extrémité.

Selon un mode de réalisation intéressant, l'ébauche tubulaire cylindrique est fabriquée au moyen d'une spiraleuse.

Selon un mode de réalisation préféré, l'élément plisseur mâle est muni d'une pluralité de saillies anguleuses ou lames dont les arêtes sont disposées selon des génératrices d'un tronc de cône, tandis que l'élément femelle est muni d'une pluralité de lames ou saillies anguleuses dont les arêtes sont également disposées selon des génératrices d'un tronc de cône mais dont l'angle au sommet est plus ouvert que celui du tronc de cône formé par les arêtes de l'élément mâle, la répartition angulaire des sailles ou lames des éléments mâle et femelle étant la même tandis que la position angulaire relative de ces derniers au cours de leur rapprochement mutuel étant telle que les saillies ou lames de l'un s'intercalent dans celles de l'autre.

L'invention a également pour objet un corps creux destiné à constituer un moyen d'emballage ou de protection d'un organe ou pièce, ledit corps à base circulaire muni d'une série de plis sensiblement convergents vers un point de l'axe longitudinal du corps et dont la profondeur est croissante dans la direction de convergence étant caractérisé en ce qu'il est formé à partir d'une ébauche en carton, en forme de tube cylindrique, et en ce que les plis dont il est muni, s'étendent à partir ou au voisinage de l'une de ses extrémités jusqu'à son autre extrémité.

Le corps creux selon l'invention, bien que mis au point pour une utilisation spécifique, peut servir à de très nombreuses applications puisqu'il s'agit d'un élément de forme générale sensiblement cylindro- tronconique ou cylindro-ogivale ou tronconique obtenu de manière particulièrement intéressante à partir d'un tube cylindrique a base circulaire. Un tel corps présente des qualités de résistance et d'amortissement au choc surprenantes et son utilisation comme élément protecteur ou d'emballage, par exemple pour un organe ou pièce mécanique, est tout indiquée.

Toutefois, dans ce cas, d'autres aménagements sont utiles ou nécessaires et selon un mode de réalisation il comporte en outre une bague en carton qui est collée à son extrémité rétrécie et dont le diamètre extérieur correspond sensiblement à celui du cercle circonscrit aux plis à cet endroit.

Avantageusement les plis sont formés à distance de l'extrémité du corps d'où il convergent tandis que cette extrémité présente un repli vers l'intérieur.

Afin d'assurer une possibilité d'élargissement élastique d'au moins l'une de ses extrémités pour des raisons qui seront précisées ci-après, et pour permettre un retrait facile par déchirage, ledit corps présente avantageusement au moins une coupure longitudinale sur une partie au moins de sa longueur et à partir d'au moins l'une de ses extrémités.

De préférence dans ce cas, il présente au moins deux coupures longitudinales alignées, séparées par une partie de matière située de préférence plus près de l'extrémité opposée à celle qui doit offrir une possibilité d'élargissement élastique.

Dans certains cas il peut être utile de renforcer son calage ou son maintien et ledit corps peut alors présenter au moins un crevé non débouché et repoussé vers l'intérieur de manière à former au moins une languette destinée à servir de butée en reposant sur une partie de l'organe ou de la pièce à protéger ou emballer.

L'invention sera bien comprise à la lecture de la description qui va suivre et qui se réfère aux dessins annexés dans lequels:
la figure 1 montre en demi-coupe longitudinale et selon I de la figure 2 un mandrin plisseur selon l'invention,
la figure 2 est une coupe selon Il de la figure 1,
la figure 3 est une vue selon la flèche III de la figure 1,
la figure 4 montre en demi-coupe longitudinale et selon IV de la figure 5 un porte-lames selon l'invention,
la figure 5 est une coupe selon V de la figure 4,
la figure 6 montre schématiquement la disposition des éléments des figures précédentes pour expliquer le procédé selon l'invention,
les figures 7 et 8 montrent en perspective selon deux angles différents un corps creux en carton selon l'invention,
la figure 9 est une vue en bout (par le côté rétréci) du corps creux des figures 7 et 8,
la figure 10 est une coupe selon la ligne brisée X-X de la figure 9 et sur laquelle on a schématisé une pièce à protéger.

Les figures 1 à 3 montrenr plus spécialement un mandrin plisseur 1 formé d'un tronc de cône dans lequel on a taillé une pluralité de saillies anguleuses sous forme de dièdres 2 dont les arêtes constituent des génératrices d'un tronc de cône de révolution, lesdites arêtes d'abord coniques se terminant par une partie cylindrique 3.

Dans l'exemple représenté l'angle au sommet des dièdres varie entre environ 70 et 80° et les arêtes présentent un petit rayon d'environ 0,5 mm.

Les dièdres 2 sont séparés entre eux par des rainures 4 dont la profondeur aurait pu être décroissante vers la partie cylindrique 3 comme on le verra ci-après.

Les figures 4 et 5 montrent un porte-lames 5 constitué d'un cylindre 6 assujetti à un anneau de fond 7.

Dans le cylindre 6 et l'anneau 7 sont fixées radialement des lames 8 qui présentent chacune, comme le montre la figure 4, une arête incliné vers l'axe du cylindre 6 en partant de la partie ouverte dudit cylindre.

Les lames 8 sont disposées de manière telle que leurs arêtes constituent des génératrices d'un tronc de cône dont l'angle au sommet est légèrement plus ouvert que celui du tronc de cône formé par les arêtes des dièdres 2 du mandrin 1. En outre lesdites lames sont disposées dans le cylindre 6 selon la même répartition angulaire que les dièdres 2 du mandrin 1.

La figure 6 illustre schématiquement le principe de fabrication d'un corps creux selon l'invention.

Une ébauche tubulaire cylindrique en carton et à base circulaire 9 est positionnée et calée sur la table 10 d'une presse. La presse comporte le mandrin plisseur 1 et le porte-lames 5 déjà décrits.

L'ébauche tubulaire 9 est fabriqué par tout moyen et notamment selon la technique connu du spiralage.

Le mandrin 1 et le porte-lames 5 sont soumis à un mouvement de rapprochement mutuel, décomposé (mandrin en mouvement, puis porte-lames) ou sensiblement simultané (avec des vitesses éventuellement différentes) le tout de manière telle que le mandrin s'introduise dans l'ébauche et que le porte-lames vienne entourer cette dernière, en prenant les positions respectivement 1' et 5' représentées en traits interrompus sur la figure 6.

La position angulaire relative du mandrin 1 et du porte lames 5 est évidemment telle que lesdites lames soient sensiblement en face des rainures 4 du mandrin.

En outre les diamètres de la partie cylindrique 3 du mandrin et de la base du tronc de cône formé par les lames sont respectivement sensiblement égaux aux diamètres intérieur et extérieur de l'ébauche 9.

Il est clair qu'ainsi lintercalation des lames 8 et des dièdres 2 (voir positions 5' et 1 ') vont former (en l'air) une série de plis sur l'ébauche 9. Les positions 5', 1' montrent bien comme il a été dit ci-avant que les rainures 4 pourraient avoir une profondeur décroissante jusqu'à disparaître au niveau de la partie cylindrique du mandrin.

L'écartement ultérieur du mandrin 1 et du porte-lames 5 libérera le corps ainsi formé au moyen éventuellement d'un dévétisseur 21, par exemple à position fixe et traversant l'anneau 7, qui est destiné à décoller le corps formé du porte-lames 5. Le dévétisseur 21 représenté comporte à sa périphérie une série d'encoches destinées au passage des lames 8.

Pour une fabrication grande série, d'autres moyens peuvent évidemment être prévus tels que des moyens d'alimentation des ébauches et d'évacuation des produits finis.

En outre il est important de noter que le mandrin 1 peut évidemment être remplacé par un porte-lames dont les lames seraient tournées vers l'extérieur et que le porte-lames 5 peut être remplacé par un cône creux muni de saillies anguleuses tournées vers l'intérieur le rôle desdits éléments 1 et 5 étant en fait de consituer des éléments de formation de plis respectivement mâle et femelle.

Le corps creux ainsi obtenu est représenté en 11 1 sur les figures 7 à 10.

Ce corps 11 est muni d'une série de plis 12 sensiblement convergents dont la profondeur est croissante dans la direction de convergence, ce qui est dû aux conicités différentes des lames 8 et des dièdres 2.

En fait il résulte de la propriété même de la matière utilisée que les plis présentent une légère courbure longitudinale malgré la forme du mandrin 1 et constituent transversalement des arcs successifs.

Les figures 7 à 10 montrent en outre que pour une application particulière dont il sera question plus en détail à propos de la figure 10, le corps 11 est muni d'une bague en carton 13 collée à son extrémité rétrécie et de diamètre extérieur correspondant, d'un crevé non débouché 14 formant une languette 15 repoussée vers l'intérieur et tournée vers l'extrémité rétrécie et deux coupures longitudinales alignée 16 et 16' laissant entre elles une petite partie de matière 17 située plus près de la bague 13 que de l'autre extrémité, cette dernière étant pourvue d'un repli 18 ou sertissage vers l'intérieur.

En outre la coupure 16 se prolonge pour couper la bague 13 diamétralement (ou au moins radialement).

Le corps creux 11 représenté en perspective sur les figures 7 et 8, en bout à la figure 9 et en coupe à la figure 10, est destiné à protéger ou emballer une articulation disposée à l'extrémité d'un arbre 19 (figure 10) et qui est revêtue d'un soufflet 20.

Comme le montre la figure 10, le repli 18 est destiné à venir en appui sur le cerclage de fixation du grande diamètre du soufflet 20, la bague vient prendre appui sous ledit soufflet (son diamètre intérieur correspond à celui de l'arbre 19) tandis que la languette 15 vient en boutée sur le premier pli de soufflet.

On obtient ainsi un protecteur particulièrement résistant et efficace qui permet de manipuler facilement la pièce mécanique en la prenant per exemple par le dessous de la bague 13.

Les saillies intérieures et extérieures des plis (d'amplitude variable comme le montre bien la figure 10), assurentun bon calage et un amortissement aux chocs.

La mise en place est simple puisqu'il suffit de le glisser sur l'arbre 19, tandis que les coupures 16 et 16' assurent un élargissement élastique de son extrémité munie du repli 18. Cet élargissement élastique est également favorable lors des mouvements que l'on pourrait imprimer à l'articulation qui est généralement munie en sortie d'un embout ou arbre pouvant débattre angulairement par rapport à l'arbre 19.

En outre les coupures 16 et 16' permettent un retrait facile par simple déchirage de la petite partie de matière 17. Les différentes fonctions des coupures 16, 16' en font un moyen particulièrement intéressant en résolvant plusieurs problèmes délicats à la fois.

De très nombreuses modifications ou variantes peuvent être imaginées sur le produit ou les moyens de fabrication sans sortir du cadre de l'invention. C'est ainsi notamment que les coupures 16, 16', crevés 14, bague 13 peuvent ne pas exister ou être prévus en nombres différents de ceux montrés. Il est bien sûr évident que le nombre de plis et leurs profondeurs sont choisis en fonction de l'utilisation.

Contrairement à ce qui est décrit les plis peuvent être marqués jusqu'au bout, soit en mourant sur la base circulaire de l'ébauche, soit même en rétrécissant déjà ladite base.

Il est clair aussi que si le produit selon l'invention est particulièrement bien adapté pour la protection représentée à la figure 10, sa forme facilitant son stockage et offrant une grande résistance lui confère des propriétés propres à protéger d'autres pièces ayant d'autres formes.

Enfin il est également possible, en restant dans le cadre de l'invention d'imaginer un corps creux muni de plis sur une partie seulement de sa surface, les outils mâle et femelle étant alors munis de parties cylindriques non déformantes. De même, si les troncs le cône formés par les arêtes des moyens plisseurs sont représentés ici de révolution, il est imaginable d'envisager d'autres formes tels que des troncs de cône à bases elliptiques ou autres.

## Revendications

1. Procédé de fabrication d'un corps creux (11) à partir d'une ébauche creuse à base circulaire et ouverte à ses deux extrémités, sur laquelle on forme ultérieurement une série de plis, sensiblement convergents vers un point de l'axe longitudinal dudit corps et dont la profondeur est croissante dans la direction de convergence, caractérisé en ce que l'ebauche (9) utilisée est un tube cylindrique en carton, et que la série de plis (12) est formée par rapprochement mutuel d'une part, d'un élément plisseur mâle (1) destiné à venir s'introduire par une extrémité dans ladite ébauche et, d'autre part, d'un élément femelle (5) destiné à venir entourer ladite ébauche à partir de son autre extrémité de manière telle que les plis ainsi formés s'étendent à partir ou au voisinage de l'une de ses extrémités, jusqu'à son autre extrémité.

2. Procédé selon la revendication 1, caractérisé en ce que l'ébauche (9) tubulaire cylindrique est fabriqué au moyen d'une spiraleuse.

3. Procédé selon l'une des revendications 1 et 2, caractérisé en ce que l'élément plisseur mâle (1) est muni d'une pluralité de saillies anguleuses (2) ou lames dont les arêtes sont disposées selon des génératrices d'un tronc de cône, tandis que l'élément femelle (5) est muni d'une pluralité de lames (8) ou saillies anguleuses dont les arêtes sont également disposées selon des génératrices d'un tronc de cône mais dont l'angle au sommet est plus ouvert que celui du tronc de cône formé par les arêtes de l'élément mâle (1 la répartition angulaire des saillies ou lames des éléments mâle et femelle étant la même tandis que la position angulaire relative de ces derniers au cours de leur rapprochement mutuel étant telle que les saillies ou lames de l'un s'intercalent dans celles de l'autre.

4. Corps creux à base circulaire destiné à constituer un moyen d'emballage ou de protection d'un organe ou pièce, ledit corps étant muni d'une série de plis, sensiblement convergents vers un point de l'axe longitudinal du corps et dont la profondeur est croissante dans la direction de convergence, caractérisé en ce qu'il est formé à partir d'une ébauche (9) en carton, en forme de tube cylindrique, et en ce que les plis (12) dont il est muni, s'étendent à partir ou au voisinage de l'une de ses extrémités jusqu'à son autre extrémité.

5. Corps creux selon la revendication 4, caractérisé en ce qu'il comporte en outre une bague en carton (13) qui est collée à son extrémité rétrécie et dont le diamètre extérieur correspond sensiblement à celui du cercle circonscrit aux plis à cet endroit.

6. Corps creux selon l'une des revendications 4 et 5, caractérisé en ce que les plis (12) sont formés à distance de l'extrémité du corps (11) d'où il convergent tandis que cette extrémité présente un repli (18) vers l'intérieur.

7. Corps creux selon l'une des revendications 4 à 6, caractérisé en ce qu'il présente au moins une coupure (16, 16') longitudinale sur une partie au moins de sa longueur et à partir d'au moins l'une de ses extrémités, en vue d'assurer une possibilité d'élargissement élastique d'au moins l'une de ses extrémités et de faciliter le déchirage du corps.

8. Corps creux selon la revendication 7, caractérisé en ce qu'il présente au moins deux coupures (16, 16') longitudinales, alignées, séparées par une partie de matière (17) située de préférence plus près de l'extrémité opposée à celle qui doit offrir une possibilité d'élargissement élastique.

9. Corps creux selon l'une des revendications 4 à 8, caractérisé en ce qu'il présente en outre au moins un crevé (14), non débouché et repoussé vers l'intérieur de manière à former au moins une languette (15) destinée à servir de butée en reposant sur une partie de l'organe ou de la pièce à protéger ou emballer.

10. Corps creux selon l'ensemble des revendications 5 à 9 destiné à constituer un moyen d'emballage ou de protection du soufflet (20) d'une articulation aménagée ou bout d'un arbre (19), caractérisé en ce que la bague (13) de carton collée présente un diamètre intérieur sensiblement égal au diamètre extérieur de l'arbre (19) et qui est destinée à venir reposer sous l'extrémité du petit diamètre du soufflet (20), en ce que le repli intérieur (18) de l'extrémité de plus grand diamètre du corps est ménagé de manière à prendre appui sur le cerclage de fixation de l'extrémité de plus grand diamètre du soufflet (20), en ce que les coupures (16, 16') ménagent une petite partie de matière (17) située vers son extrémité rétrécie de manière à permettre une possibilité d'élargissement élastique de son autre extrémité pour faciliter sa mise en place ou permettre des mouvements de ladite articulation, en ce qu'il présente au moins un crevé (14) formant une languette (15) dirigée vers l'intérieur et vers son extrémité rétrécie de manière à venir prendre appui sur l'un des plis du soufflet (20) et en ce que la bague de carton (13) est également coupée radialement ou diamétralement dans le prolongement des coupures (16, 16') du corps.

## Patentansprüche

1. Verfahren zur Herstellung eines hohlen Körpers (11) aus einem hohlen, an seinen beiden Enden offenen Rohling mit kreisförmiger Basis, auf welchen später eine Reihe von Falten aufgeformt werden, die im wesentlichen in Richtung auf einen Punkt der Längsachse besagten Körpers konvergieren und deren Tiefe in Richtung der Konvergenz zunimmt, dadurch gekennzeichnet, dass der verwendete Rohling (9) ein zylindrisches Rohr aus Pappe ist und dass die Reihe von Falten (12) durch wechselseitige Annäherung einerseits eines männlichen Elementes (1) zum Faltendrücken, welches durch ein Ende in besagten Rohling einführbar ist, und andererseits eines weiblichen Elementes (5), durch welches besagter Rohling von seinem anderen Ende her umschliessbar ist, gebildet wird, derart, dass die so gebildeten Falten sich von seinem einen Ende oder der Nähe dieses Endes bis zu seinem anderen Ende erstrecken.

2. Verfahren nach Anspruch 1, dadurch gekennzeichnet, dass der rohrförmige zylindrische Rohling (9) mit Hilfe einer Spiralwickelvorrichtung hergestellt wird.

3. Verfahren nach einem der Ansprüche 1 und 2, dadurch gekennzeichnet, dass das männliche Element (1) zum Faltendrücken mit einer Vielzahl von winkligen Vorsprüngen (2) oder Lamellen versehen ist, deren Kämme auf den Erzeugenden eines Kegelstumpfes angeordnet sind, während das weibliche Element (5) mit einer Vielzahl von Lamellen (8) oder winkligen Vorsprüngen versehen ist, deren Kämme ebenfalls auf den Erzeugenden eines Kegelstumpfes angeordnet sind, dessen Winkel an der Spitze aber offener ist als der Winkel des Kegelstumpfes, der durch die Kämme der männlichen Elemente (1) gebildet wird, wobei die Winkelverteilung der Vorsprünge oder Lamellen der männlichen und weiblichen Elemente die gleiche ist, während die relative Winkelstellung dieser Elemente im Verlauf ihrer wechselseitigen Annäherung so ist, dass die Vorsprünge oder Lamellen des einen Elementes zwischen die Vorsprünge oder Lamellen des anderen Elementes eingeschoben werden.

4. Hohler Körper mit kreisförmiger Basis bestimmt zur Bildung eines Verpackungs- oder Schutzmittels für ein Maschinenelement oder ein Werkstück, wobei besagter Körper mit einer Reihe von Falten versehen ist, die im wesentlichen zu einem Punkt der Längsachse des Körpers hin konvergieren und deren Tiefe in Richtung der Konvergenz zunimmt, dadurch gekennzeichnet, dass er aus einem Rohling (9) aus Pappe in Form eines zylindrischen Rohres hergestellt ist und dass die Falten (12), mit denen er versehen ist, sich von seinem einen Ende oder der Nähe dieses Endes bis zu seinem anderen Ende erstrecken.

5. Hohler Körper nach Anspruch 4, dadurch gekennzeichnet, dass er ausserdem einen Ring (13) aus Pappe aufweist, der an seinem schmaleren Ende angeklebt ist und dessen Aussendurchmesser im wesentlichen dem Durchmesser des Kreises entspricht, der den Falten an dieser Stelle umgeschrieben ist.

6. Hohler Körper nach einem der Ansprüche 4 und 5, dadurch gekennzeichnet, dass die Falten (12) im Abstand von dem Ende des Körpers (11), von dem aus sie konvergieren, angeordnet sind, wobei dieses Ende eine Umbiegung (18) nach innen aufweist.

7. Hohler Körper nach einem der Ansprüche 4 bis 6, dadurch gekennzeichnet, dass er mindestens einen von mindestens einem seiner Enden ausgehenden Längsschlitz (16,16') auf mindestens einem Teil seiner Länge aufweist, im Hinblick auf die Sicherstellung einer Möglichkeit elastischer Erweiterung von wenigstens einem seiner Enden und um das Aufreissen des Körpers zu erleichtern.

8. Hohler Körper nach Anspruch 7, dadurch gekennzeichnet, dass er mindestens zwei zueinander fluchtende Längsschlitze (16, 16') aufweist, die voneinander durch einen Materialabschnitt (17) getrennt sind, der sich vorzugsweise in der Nähe des Endes befindet, welches dem Ende gegenüberliegt, das eine elastische Erweiterung ermöglichen soll.

9. Hohler Körper nach einem der Ansprüche 4 bis 8, dadurch gekennzeichnet, dass er ausserdem mindestens eine Ausstanzung (14) aufweist, die nicht abgetrennt und nach innen gedrückt ist, derart, dass mindestens eine Zunge (1 5) gebildet wird, die als Anschlag dient, indem sie sich an einen Teil das zu schützenden oder zu verpackenden Maschinenelements oder Werkstückes anlegt.

10. Hohler Körper nach der Gesamtheit der Ansprüche 5 bis 9, bestimmt zur Bildung eines Verpackungs- oder Schutzmittels für die Manschette (20) eines am Ende einer Welle (19) angeordneten Gelenks, dadurch gekennzeichnet, dass der angeklebte Ring (13) aus Pappe einen Innendurchmesser aufweist, der im wesentlichen dem Aussendurchmesser der Welle (19) entspricht und dazu bestimmt ist, unter dem Ende des kleinen Durchmessers der Manschette (20) aufzuliegen, dass die Umbiegung (18) nach innen an dem Ende des Körpers, das den grösseren Durchmesser aufweist, so ausgebildet ist, dass sie sich an dem Befestigungsreifen an dem Ende der Manschette (20), das den grösseren Durchmesser aufweist, abstützt, dass die Schlitze (16, 16') einen kleinen Materialabschnitt (17) aussparen, der am schmalen Ende des Körpers liegt, derart, dass die Möglichkeit zur elastischen Erweiterung seines anderen Endes zugelassen wird, um sein Ansetzen zu erleichtern oder eine Bewegung besagten Gelenkes zuzulassen, dass er mindestens eine Ausstanzung (14) aufweist, welche eine nach innen und zum schmalen Ende hin gerichtete Zunge (15) bildet, derart, dass sie sich an einer der Falten der Manschette (20) abstützt und dass der Ring (13) aus Pappe ebenfalls radial oder diametral in Verlängerung der Schlitze (16, 16') des Körpers geschlitzt ausgebildet ist.

## Claims

1. A method of making a hollow body (11) from a hollow blank with a circular base and open at its two ends on which is subsequently formed a series of folds which essentially converge towards a point on the longitudinal axis of said body and the depth of which increases in the direction of convergence, characterised in that the blank (9) used is a cylindrical tube made of cardboard and in that the series of folds (12) is formed by mutual convergence firstly of a male folding element (1) designed to be introduced into said blank through one end, and secondly of a female element (5) designed to go around said blank from its upper end such that the folds thus formed run from or in the vicinity of one of its ends as far as its other end.

2. A method as in Claim 1, characterised in that the cylindrical tubular blank (9) is made by means of a spiral winding machine.

3. A method as in one of claims 1 and 2, characterised in that the male folding element (1) is provided with a plurality of angular projections (2) or blades the edges of which are disposed along the generating lines of a truncated cone, whereas the female element (5) is provided with a plurality of blades (8) or angular projections the edges of which are also disposed along the generating lines of a truncated cone but the apex angle of which is more open than of the truncated cone formed by the edges of the male element (1 the angular distribution of the projections of blades of the male and female elements being the same whereas the relative angular position of the latter in the course of their mutual convergence is such that the projections or blades of the one are sandwiched between those of the other.

4. A hollow body with a circular base designed to form a means for packing or protecting an organ or part, said body being provided with a series of folds which essentially converge towards a point on the longitudinal axis of the body and the depth of which increases in the direction of convergence, characterised in that it is formed from a blank (9) made of cardboard in the form of a cylindrical tube, and in that the folds (12) with which it is provided run from or in the vicinity of one of its ends as far as its other end.

5. A hollow body as in Claim 4, characterised in that it also comprises a cardboard ring (13) which is glued to its narrowed end and the external diameter of which essentially corresponds to that of the circle formed by the folds at that point.

6. A hollow body as in one of Claims 4 and 5, characterised in that the folds (12) are formed some distance from the end of the body (11) from which they converge whereas this end exhibits a fold (18) towards the interior.

7. A hollow body as in one of Claims 4 to 6, characterised in that it exhibits at least one longitudinal cut (16, 16') extending over at least part of its length and from at least one of its ends in orderto provide for the possibility of elastic widening of at least one of its ends and to facilitate the tearing of the body.

8. A hollow body as in Claim 7, characterised in that it exhibits at least two longitudinal cuts (16, 16') which are aligned and separated by a material part (17) preferably located nearer to the opposite end to that which is to provide for the possibility of elastic widening.

9. A hollow body as in one of Claims 4 to 8, characterised in that is also exhibits at least one closed knock-out tab (14) which is pressed inwards so as to form at least one lug (15) designed to act as a stop by resting on a part of the organ or part to be protected or packed.

10. A hollow body as in the entirety of Claims 5 to 9 designed to constitute a means for packing or protecting the bellows (20) of a joint fitted on the end of a shaft (19), characterised in that the glued cardboard ring (13) exibits an inside diameter which is essentially equal to the outside diameter of the shaft (19) and is designed to rest under the end of the small diameter of the bellows (20), in that the internal fold (18) at the end of the body with the larger diameter is provided in such a way as to bear on the annular retainer securing the larger diameter end of the bellows (20), in that the cuts (16, 16') leave a small material part (17) located toward its narrower end so as to allow for the possibility of elastic widening of its other end in order to facilitate its location or allow movements of said joint, in that it exhibits at least one knock-out tab (14) forming a lug (15) pointing inwards and towards its narrower end so as to bear on one of the folds of the bellows (20) and in that the cardboard ring (13) is also cut radially or diametrically in the extension of the cuts (16, 16') in the body.
